# FASCICULE DE BREVET EUROPEEN

(11) **EP 0 164 276 B1**
(45) Date de publication et mention de la délivrance du brevet: **09.09.1987**
(21) Numéro de dépôt: 85400449.6
(22) Date de dépôt: 08.03.1985
(51) Int. Cl.: H01H 50/22, H01H 9/04, H01H 1/66

(54) **Appareil électrique de commutation comprenant un capot de protection des contacts, étanche au gaz**
Elektrische Schaltanlage mit einer gasdichten Kontaktschutzkappe
Electrical commutation appliance comprising a gas-proof contact protecting cover

(30) Priorité: 28.03.1984 FR 8404826
(43) Date de publication de la demande: 11.12.1985
(73) Titulaire: TELEMECANIQUE, 92504 Rueil Malmaison Cedex (FR)
(72) Inventeur: Belbel, Elie, F-93800 Epinay sur Seine (FR); Caudron, Robert, F-92180 Meudon (FR); Fechant, Louis, F-78110 Le Vesinet (FR); Haury, André, F-93340 Le Raincy (FR); Lauraire, Michel, F-92400 Courbevoie (FR); Muniesa, Jacques, F-92100 Boulogne Billancourt (FR); Siffroi, Lucien, F-78000 Versailles (FR)
(74) Mandataire: Bouju, André

## Description

La présente invention concerne un appareil électrique de commutation du genre comprenant les composants suivants :
un corps,
un électro-aimant ayant une culasse fixe, une armature mobile et une bobine d'excitation fixe, cet électro-aimant étant associé à ce corps par l'un de ses éléments fixes,
plusieurs interrupteurs, comprenant chacun une pièce de contact fixe, et un contact mobile, munis de pastilles de contact, les contacts mobiles étant disposés avec leurs ressorts de pression sur un porte-contact isolant qui est apte à coulisser dans ce corps pour effectuer l'ouverture et la fermeture des interrupteurs, et qui est mécaniquement associé à ladite armature, tandis que les contacts fixes sont rendus solidaires du corps,
un capot de protection étanche aux gaz qui est fixé sur le corps de façon à contenir les interrupteurs, et qui présente un isolement par rapport à ceux-ci,
des moyens élastiques aptes à donner à l'armature une position de repos où elle est éloignée de la culasse.

Le document US-A-2 886 669 décrit un dispositif du genre mentionné ci-dessus.

De tels appareils peuvent être utilisés, soit lorsque l'environnement dans lequel ils se trouvent présente un quelconque caractère agressif (acidité, humidité, poussières), soit encore lorsque l'on souhaite réduire l'influence néfaste et inévitable de l'oxygène sur les contacts, même lorsque l'atmosphère environnante est normale.

D'autres préoccupations peuvent également conduire à confiner les interrupteurs dans des atmosphères particulières, et notamment celles qui se proposent de réduire le coût des appareils en se dispensant d'utiliser de l'argent dans les pastilles de contact de ces interrupteurs.

On sait en effet que la présence, actuellement généralisée, d'argent ou de ses alliages dans les pastilles de contact tient notamment au fait que les oxydes de ce métal ne sont pas stables et que ceux-ci, se décomposant au voisinage de 200 °C, on retrouve régulièrement de l'argent pur dans la zone de contact des pastilles qui l'utilisent, de sorte que leur mise en couvre dans une atmosphère oxydante se trouve justifiée.

L'invention se propose de fournir un appareil électrique de commutation du type précité dans lequel il ne soit pas fait appel à l'argent pour les matériaux des pastilles de contact des interrupteurs et de fournir des moyens peu coûteux pour conserver à l'atmosphère qui les entoure des propriétés non agressives pour les matériaux choisis.

Suivant l'invention, cet appareil est caractérisé en ce que les pastilles de contact des interrupteurs sont essentiellement à base de matériaux cuivreux, tandis que l'atmosphère confinée sous le capot de protection présente et conserve un caractère non oxydant, grâce à des moyens d'étanchéité de forme particulière, qui sont placés entre, d'une part, l'armature et une première face du corps, d'autre part entre le capot et une seconde face du corps opposée à la première.

Ces moyens d'étanchéité rendent ainsi possible l'utilisation pour les pastilles de contact de matériaux cuivreux nettement moins coûteux que l'argent et ses alliages.

D'autres particularités et avantages de l'invention apparaîtront encore dans la description ci-après.

Aux dessins annexés donnés à titre d'exemples non limitatifs :
la figure 1 est une vue en élévation d'un premier appareil électrique de commutation conforme à l'invention, en coupe suivant un plan de symétrie passant par l'axe de la bobine de son électro-aimant,
la figure 2 représente dans la demi-vue de gauche le dessus de l'appareil après enlèvement du capot de protection, dans la demi-vue de droite, partie A, une coupe suivant le plan IIA-IIA de la figure 1 et dans la partie B, une coupe suivant le plan IIB-IIB de la figure 1,
la figure 3 est une vue en coupe longitudinale de la coupelle cylindrique d'étanchéité,
la figure 4 est une vue en perspective des joints d'étanchéité du capot de protection,
la figure 5 est une vue en perspective partielle du capot de protection,
la figure 6 est une vue en coupe montrant les demi-logements complémentaires ménagés dans le capot et dans le corps,
la figure 7 est une vue en coupe longitudinale d'un second mode de réalisation de l'appareil selon l'invention, la partie supérieure de celui-ci étant identique à celle du premier mode de réalisation.

Dans la réalisation de la figure 1, l'appareil 1 comprend un corps 2 en matière électriquement isolante de forme générale parallélépipédique présentant une face inférieure 21 sous laquelle se trouve un électro-aimant 11 constitué par une culasse magnétisable fixe 7 formée par l'association des pièces magnétisables 3, 4, 5, 6, une bobine d'excitation 10 comprenant une carcasse B ayant un alésage 13 et un enroulement 9, et une armature mobile magnétisable ou noyau 15 de préférence de forme cylindrique qui est soumis à l'action d'un ressort de rappel 14 lui donnant une position de repos visible sur la figure 1. Un support est fixé à la pièce magnétisable 4 pour fixer l'appareil à un bâti.

La pièce magnétisable 3 fixée sous le corps 2 présente une ouverture 16 à travers laquelle passe la partie cylindrique 17 d'une cuvette 55 qui est magnétique et réalisée par exemple en laiton et qui sert de logement au noyau 15 et au ressort 14. Le fond 18 de cette cuvette est placé au voisinage immédiat et de préférence contre la surface supérieure 19 de la pièce magnétisable 5. Ce fond sert en même temps d'entrefer d'anti- rémanence de l'électro-aimant. Le bord supérieur de cette cuvette 55 est prolongé vers l'extérieur par une collerette plane 20 (voir figures 1 et 3) qui repose sur la surface supérieure 12 de la pièce 3 et qui est appliquée par celle-ci contre la surface inférieure 21 du corps 2.

Dans cette surface inférieure 21 est creusée une gorge 22 recevant un joint élastique 23, par exemple torique, qui est comprimé par la collerette 20 lorsque la pièce 3 est fixée contre la surface 21 du corps 2 par des moyens, non représentés, tels que des vis, de sorte qu'une liaison étanche est réalisée entre le corps 2 et le volume intérieur de la cuvette 55.

Dans le prolongement de la cuvette 55 et coaxialement avec l'axe XX' de celle-ci se trouve dans le corps 2 un logement 24 qui sert de butée au noyau 15 et qui débouche dans un dégagement axial 25 qui traverse le corps 2, dans lequel est monté un porte-contact isolant 26 qui se prolonge au-dessus du corps 2 par plusieurs branches parallèles dont le nombre correspond au nombre d'interrupteurs disposés au-dessus du corps 2.

Chacune de ces branches telles que la branche 27 présente (voir figure 2) une fenêtre 60 dans laquelle se trouve placé un pont de contact 28 et un ressort de pression de contact 29 (voir figure 1) qui l'applique vers le noyau 15 contre le fond de cette fenêtre 60.

Les pastilles de contact 30, 31 de ce pont de contact 28 sont réalisées en un matériau ou alliage cuivreux, par exemple du type CuMeO, CuCd ou Cu/C (Me = métal ; C = graphite) ainsi d'ailleurs que les pastilles de contact 32, 33 appartenant à deux pièces de contact fixes 34, 35, placées sous le pont 28.

Ces pièces de contact fixes 34, 35 qui forment avec le pont mobile 28 un interrupteur tel que désigné par la référence 36 sont reliées chacune à leur extrémité opposée à une borne de raccordement 37 respectivement 38.

Entre la borne 37 ou 38 et la pastille 32 ou 33, chaque pièce de contact fixe 34 ou 35 présente une portion intermédiaire cylindrique telle que 39 qui vient se placer dans une cavité ou demi-logement cylindrique telle que 40 prévue dans la surface supérieure 41 du corps 2. (Voir figure 6).

Un capot 42 isolé électriquement des pièces de contact fixes et réalisé en un matériau électriquement isolant, non poreux, par exemple en céramique, ou en polymère, soit encore en un matériau métallique revêtu totalement ou partiellement d'une couche d'un matériau électriquement isolant, par exemple une céramique ou un polymère approprié aux températures et conditions locales, est disposé de façon amovible au-dessus de l'ensemble des interrupteurs tels que 36 et est fixé sur la surface supérieure 41 du corps 2 à l'aide de moyens non représentés, tels que des vis.

Le bord de ce capot 42 adjacent à la surface 41 du corps comporte un rebord périphérique plan 43 perpendiculaire aux parois latérales du capot. Ce rebord périphérique 43 comporte plusieurs cavités ou demi-logements cylindriques tels que 44 (voir figure 5) qui sont disposés en regard des demi-logements cylindriques 40 pour former, lorsque le capot 42 est monté sur le corps 2, un logement complet recevant les portions intermédiaires cylindriques 39 des pièces de contact 34, 35 (voir figure 6).

Entre tous ces demi-logements 40, 44 se trouvent des portions de surfaces planes 45 du rebord 43 du capot qui coopèrent avec des portions de surfaces planes 46 correspondantes de la surface supérieure 41 du corps 2. Afin d'établir entre ces surfaces une étanchéité d'excellente qualité, un joint continu 47 en boucle de forme générale rectangulaire est disposé entre le capot 42 et le corps 2 (voir figure 4).

Ce joint 47 est moulé d'une seule pièce en un matériau élastomère et comporte autant de parties toriques telles que 48 perpendiculaires à la boucle rectangulaire du joint, que l'appareil comporte de pièces de contact fixes 34. 35, les portions intermédiaires 39 de celles-ci venant s'insérer dans lesdites parties toriques 48.

Ce joint 47 trouve avantageusement sa place dans des gorges telles que 51, 52 (voir figure 6) pratiquées tant sur les portions de surfaces planes 45 du rebord 43 du capot 42 que sur les cavités 40 de la surface supérieure 41 du corps 2 de façon à subir une compression mesurée lorsque le capot 42 est monté sur le corps 2.

Des joints toriques particuliers tels que 49 (voir figure 4) peuvent également être placés dans les demi-logements 40, 44 autour des portions cylindriques intermédiaires 39 des pièces de contact fixes pour pouvoir être comprimés lors du montage, comme le joint 47 afin de parfaire l'étanchéité.

Le capot 42 qui possède avantageusement des cloisons intérieures d'isolement telles que 50 (voir figure 2) pour séparer deux interrupteurs voisins 54, 53 peut être rempli d'une atmosphère particulière grâce à un ou plusieurs orifices susceptibles d'être obturés, mais non représentés.

Une telle atmosphère peut être soit le vide, soit un mélange en toute proportion de gaz non oxydants tels que N₂, H₂, Ar, He, soit encore une atmosphère contenant des gaz électronégatifs et diélectriques tels que du SF₆. du CF₄, du CC1₄ ou un mélange de ceux-ci avec des gaz non oxydants.

Le corps 2 peut être réalisé soit en une matière plastique, soit en un matériau céramique dont les surfaces devant coopérer avec les joints 47, 49 seront avantageusement usinées en particulier rectifiées après moulage.

Dans le second mode de réalisation représenté sur la figure 7, l'appareil 1 A comporte un capot de protection 42, des interrupteurs, et une surface supérieure du corps identiques à ceux de l'appareil selon les figures 1 à 6. Ces parties sont donc désignées par les mêmes références. L'électro-aimant et le porte-contact de l'appareil 1A sont différents.

Le porte-contact 82 visible à la figure 7 possède comme celui de l'appareil 1 représenté sur les figures 1 et 2 des branches parallèles 62 portant chacune un pont de contact 28. Ces branches qui traversent des ouvertures telles que 64 sont reliées par une traverse 66 qui est placée dans un logement 81 où débouchent les ouvertures, et qui présente un prolongement 63 dépassant ce logement.

Une région intermédiaire 83 de ce prolongement présente sur sa surface extérieure une gorge 67 avantageusement annulaire qui reçoit l'une des extrémités 68 d'une manchette déformable 69 réalisée en matériau élastomère, cette extrémité étant de préférence maintenue dans cette gorge 67 par un collier de serrage 74 ; l'autre extrémité 70 de cette manchette 69 présente un bourrelet 71 qui est pincé entre une surface inférieure 72 du corps 65 et une bride 73 qui entourent cette manchette. Cette bride 73 est par exemple fixée sur la face inférieure 72 du corps 65. La manchette déformable 69 réalise par conséquent l'étanchéité entre le corps 65 et le porte-contact, de sorte que les interrupteurs tels que 36 sont placés dans un volume fermé totalement étanche par rapport à l'extérieur et dans lequel une atmosphère non oxydante est maintenue en permanence. Ainsi, il est possible d'utiliser pour les pastilles de contact 30, 31, 32, 33 des matériaux à base de cuivre, beaucoup moins onéreux que l'argent.

L'électro-aimant 80 utilisé dans cet appareil comporte une armature mobile 75 qui est rendue solidaire du prolongement 63 et qui coopère avec une culasse 76 en forme de E dont la branche centrale 77 est entourée par une bobine d'excitation 78. Un ressort de rappel 79 donne à l'armature 75 et donc au porte-contact 62 sa position de repos, la culasse 76 étant rendue solidaire directement ou non du corps 65.

L'électro-aimant 80 est donc dans ce second mode de réalisation totalement extérieur au volume contenu entre le capot de protection 42 et la manchette 69, et peut être alimenté directement à partir d'une source de courant alternatif, la présence de bagues de déphasage exigeant à leur niveau des entrefers nuls entre les parties rectifiées planes de l'armature mobile 75 et de la culasse 76.

## Revendications

1. Appareil électrique de commutation comprenant :
un corps (2, 65),
un électro-aimant (11, 80) ayant une culasse fixe (7, 76), une armature mobile (15, 75) et une bobine d'excitation fixe (10, 78), cet électro-aimant étant associé à ce corps par l'un de ses éléments fixes,
plusieurs interrupteurs (36) comprenant chacun une pièce de contact fixe (34, 35) et un contact mobile (28), munis de pastilles de contact (30, 31, 32, 33), les contacts mobiles étant disposés avec leurs ressorts de pression sur un porte-contact isolant (26, 62) qui est apte à coulisser dans ce corps pour effectuer l'ouverture et la fermeture des interrupteurs, et qui est mécaniquement associé à ladite armature, tandis que les contacts fixes sont rendus solidaires du corps,
un capot de protection étanche aux gaz (42) qui est fixé sur le corps de façon à contenir les interrupteurs, et qui présente un isolement par rapport à ceux-ci,
des moyens élastiques (14, 79) aptes à donner à l'armature (15, 75) une position de repos où elle est éloignée de la culasse (7, 76), caractérisé en ce que les pastilles de contact (30), (31), (32), (33) des interrupteurs (36) sont essentiellement à base de matériaux cuivreux, tandis que l'atmosphère confinée sous le capot (42) présente et conserve un caractère non oxydant, grâce à des moyens d'étanchéité (23, 55 ; 69 ; 47) qui sont placés entre, d'une part, l'armature (15), (75) et une première face (21) du corps (2), (65), d'autre part, entre le capot (42) et une seconde face (41) du corps opposée à la première.

2. Appareil de commutation selon la revendication 1, caractérisé en ce que les pièces de contact fixes (34, 35) présentent une portion cylindrique (39) comprise entre la borne (37) et la pastille de contact (32) qui est engagée pour partie dans un demi-logement cylindrique (40) disposé sur la seconde face (41) du corps et pour partie dans un demi-logement cylindrique complémentaire (44) disposé sur un rebord périphérique (43) du capot (42) adjacent à cette seconde face.

3. Appareil de commutation selon la revendication 2, caractérisé en ce qu'un joint d'étanchéité général (47), moulé d'une seule pièce, entoure localement les portions cylindriques (39) et s'étend entre ces portions, le long de ladite seconde face (41) et dudit rebord (43) du capot.

4. Appareil de commutation selon la revendication 3, caractérisé en ce que le joint (47) forme une boucle de forme générale rectangulaire et présente des portions toriques (48) perpendiculaires à la boucle formée par le joint, ces portions toriques entourant la portion cylindrique (39) des pièces de contact fixes (34, 35), et étant entourées et comprimées par les logements (40, 44).

5. Appareil de commutation selon la revendication 4, caractérisé en ce qu'un joint d'étanchéité particulier (49) de forme annulaire est disposé autour de la portion cylindrique (39) de chaque pièce de contact fixe et au voisinage du joint général (47) de façon à être entouré et comprimé par les demi-logements (40, 44).

6. Appareil de commutation selon l'une des revendications 1 à 5, caractérisé en ce que le capot de protection (42) comporte en son intérieur des cloisons de séparation (50) destinées à isoler deux interrupteurs (53, 54) voisins.

7. Appareil de commutation selon l'une des revendications 1 à 6, caractérisé en ce que le capot de protection (42) est réalisé en un matériau céramique polymère, ou métallique et revêtu de ces matériaux.

8. Appareil de commutation selon l'une des revendications 6 ou 7, caractérisé en ce que le capot de protection (42) contient une atmosphère composée au moins partiellement d'un gaz non oxydant tel que de l'azote, de l'hydrogène, de l'argon ou de l'hélium.

9. Appareil de commutation selon l'une des revendications 6 ou 7, caractérisé en ce que le capot de protection (42) contient une atmosphère composée au moins partiellement d'un gaz électro-négatif tel que de l'hexafluorure de soufre.

10. Appareil de commutation selon l'une des revendications 1 à 9, caractérisé en ce que la première face (21) du corps (2) comporte un joint d'étanchéité (23) en appui sur une collerette (20) ménagée sur une cuvette cylindrique non magnétisable (55), qui pénètre dans l'alésage (13) de la carcasse (8) de la bobine (10), et qui contient une armature en forme de noyau-plongeur (15) liée à un porte-contact (26) traversant un passage (24, 25) du corps (2).

11. Appareil de commutation selon la revendication 9, caractérisé en ce que la collerette (20) est appliquée sur la première face (21) et sur le joint (23) par une pièce de culasse fixe (3) qui entoure la cuvette (55).

12. Appareil de commutation selon l'une des revendications 1 à 9, caractérisé en ce que la première face (72) du corps (65) coopère avec une première extrémité fixe (70) d'une manchette déformable (69) dont une seconde extrémité (68) mobile est appliquée sur le pourtour (67) d'un prolongement (63, 83) du porte-contact (82) opposé aux interrupteurs (36), et qui est relié mécaniquement à l'armature (75) de l'électro-aimant (80).

13. Appareil de commutation selon la revendication 12. caractérisé en ce que la première extrémité (70) de la manchette (69) comporte un bourrelet (71) qui est appliqué sur la première face (72) par une bride (73) fixée sur le corps (65).

## Claims

1. Electric switching apparatus comprising :
a body (2, 65),
an electromagnet (11, 80) having a stationary yoke (7, 76), a moving armature (15, 75) and a stationary excitation coil (10, 78), this electromagnet being associated with this body by means of one of its stationary elements,
a plurality of switches (36) each having a stationary contact member (34, 35) and a moving contact (28) which are provided with contact-studs (30, 31, 32, 33), the moving contacts being placed together with their pressure springs on an insulating contact-holder (26, 62) which is capable of displacement in sliding motion within this body in order to cause opening and closing of the switches and which is mechanically associated with said moving armature whilst the stationary contacts are rigidly fixed to the body,
a gas-tight protective casing (42) which is fixed on the body so as to contain the switches and is provided with insulation with respect to these latter.
resilient means (14, 79) capable of placing the moving armature (15, 75) in a rest position in which it is located at a distance from the yoke (7, 76),
characterized in that the contact-studs (30), (31 (32), (33) of the switches (36) essentially have a base of cuprous materials whilst the atmosphere confined beneath the protective casing (42) has and retains a non-oxidizing character by virtue of sealing means (23, 55 ; 69 ; 47) which are placed on the one hand between the moving armature (15), (75) and a first face (21) of the body (2), (65) and on the other hand between the protective casing (42) and a second face (41) of the body which is opposite to the first face.

2. Switching apparatus in accordance with claim 1, characterized in that the stationary contact members (34, 35) have a cylindrical portion (39) located between the terminal (37) and the contact-stud (32) which is engaged partially within a cylindrical half-housing (40) formed in the second face (41) of the body and partially within a complementary cylindrical half-housing (44) formed on a peripheral flange (43) of the protective casing (42) which is adjacent to this second face.

3. Switching apparatus in accordance with claim 2, characterized in that a general gasket (47) moulded in one piece surrounds the cylindrical portions (39) locally and extends between these portions along said second face (41) and said flange (43) of the protective casing.

4. Switching apparatus in accordance with claim 3, characterized in that the gasket (47) forms a closed loop having a generally rectangular shape and is provided with toric portions (48) perpendicular to the loop formed by the gasket, these toric portions being adapted to surround the cylindrical portion (39) of the stationary contact members (34, 35) and being surrounded and compressed by the housings (40, 44).

5. Switching apparatus in accordance with claim 4, characterized in that a special 0-ring seal (49) of annular shape is placed around the cylindrical portion (39) of each stationary contact member and in the vicinity of the general gasket (47) in order to be surrounded and compressed by the half-housings (40, 44).

6. Switching apparatus in accordance with one of claims 1 to 5, characterized in that the protective casing (42) is provided internally with partitions (50) for isolating two adjacent switches (53, 54).

7. Switching apparatus in accordance with one of claims 1 to 6, characterized in that the protective casing (42) is formed of ceramic, polymer or metallic material and covered with these materials.

8. Switching apparatus in accordance with one of claims 6 or 7, characterized in that the protective casing (42) contains an atmosphere composed at least partially of a non-oxidizing gas such as nitrogen, hydrogen, argon or helium.

9. Switching apparatus in accordance with one of claims 6 or 7, characterized in that the protective casing (42) contains an atmosphere composed at least partially of an electronegative gas such as sulphur hexafluoride.

10. Switching apparatus in accordance with one of claims 1 to 9, characterized in that the first face (21) of the body (2) is fitted with a seal (23) applied against an annular flange (20) formed on a nonmagnetizable cylindrical cup (55) which penetrates into the bore (13) of the coil form (8) of the coil (10) and which contains an armature in the form of a plunger-core (15) connected to a contact-holder (26) which extends through a passage (24, 25) of the body (2).

11. Switching apparatus in accordance with claim 9, characterized in that the annular flange (20) is applied against the first face (21) and against the seal (23) by a stationary yoke member (3) which surrounds the cup (55).

12. Switching apparatus in accordance with one of claims 1 to 9, characterized in that the first face (72) of the body (65) cooperates with a first fixed end (70) of a deformable cuff (69) having a second and movable end (68) applied against the periphery (67) of an extension (63, 83) of the contact-holder (82) which is remote from the switches (36) and which is coupled mechanically to the moving armature (75) of the electro-magnet (80).

13. Switching unit in accordance with claim 12, characterized in that the first end (70) of the cuff (69) has a beaded edge (71) which is applied against the first face (72) by a flanged collar (73) fixed on the body (65).

## Patentansprüche

1. Elektrisches Schaltgerät, enthaltend :
einen Körper (2. 65),
einen Elektromagnet (11, 80), der ein festes Joch (7, 76), einen beweglichen Anker (15, 75) und eine feste Erregerspule (10, 78) aufweist, wobei dieser Elektromagnet diesem Körper über eines seiner festen Elemente zugeordnet ist,
mehrere Unterbrecher (36), die jeweils ein festes Kontaktstück (34, 35) und einen beweglichen Kontakt (28) aufweisen, die mit Kontaktplättchen (30, 31, 32, 33) versehen sind, wobei die beweglichen Kontakte mit ihren Druckfedern auf einem isolierenden Kontaktträger (26, 62) angeordnet sind, der geeignet ist, um in diesem Körper gleitend verschoben zu werden, um das Öffnen und das Schließen der Unterbrecher zu bewerkstelligen, und der mechanisch dem genannten Anker zugeordnet ist, während die festen Kontakte fest mit dem Körper verbunden sind,
eine gasdichte Schutzhaube (42), welche auf dem Körper derart befestigt ist, daß sie die Unterbrecher enthält, und welche eine Isolierung gegenüber letzteren aufweist,
elastische Mittel (14, 79), die geeignet sind, um dem Anker (15, 75) eine Ruhestellung zu geben, in welcher er von dem Joch (7, 76) entfernt ist, dadurch gekennzeichnet, daß die Kontaktplättchen (30), (31), (32), (33) der Unterbrecher (36) hauptsächlich aus kupferhaltigem Material gebildet sind, während die in der Haube (42) eingeschlossene Atmosphäre einen nicht oxidierenden Zustand aufweist und beibehält, was durch Abdichtungsmittel (23, 55 ; 69 ; 47) erreicht wird, die angeordnet sind zwischen einerseits dem Anker (15), (75) und einer ersten Fläche (21) des Körpers (2), (65), und andererseits zwischen der Haube (42) und einer zweiten Fläche (41) des Körpers, welche der erstgenannten gegenüberliegt.

2. Schaltgerät nach Anspruch 1, dadurch gekennzeichnet, daß die festen Kontaktstücke (34, 35) einen zylindrischen Teil (39) aufweisen, der zwischen dem Anschluß (37) und dem Kontaktplättchen (32) enthalten ist, das zum Teil in einer halbzylindrischen Aufnahme (40) an der zweiten Fläche (41) des Körpers eingesetzt ist und zum Teil in einer komplementären halbzylindrischen Aufnahme (44) eingesetzt ist, welche an einem Umfangsrand (43) der Haube (42), welcher an diese zweite Fläche angrenzt, angeordnet ist.

3. Schaltgerät nach Anspruch 2, dadurch gekennzeichnet, daß eine einteilig geformte allgemeine Dichtung (47) die zylindrischen Teile (39) örtlich umgibt und sich zwischen diesen Teilen längs der genannten zweiten Fläche (41) und des Randes (43) der Haube erstreckt.

4. Schaltgerät nach Anspruch 3, dadurch gekennzeichnet, daß die Dichtung (47) eine Schleife von allgemein rechtwinkliger Form bildet und torische Teile (48) aufweist, welche senkrecht zu der durch die Dichtung gebildeten Schleife sind, wobei diese torischen Teile den zylindrischen Teil (39) der festen Kontaktstücke (34, 35) umgeben und von den Aufnahmen (40, 44) umgeben werden und durch diese zusammengedrückt sind.

5. Schaltgerät nach Anspruch 4, dadurch gekennzeichnet, daß eine besondere Dichtung (49), die ringförmig ist, um den zylindrischen Teil (39) jedes festen Kontaktstücks herum und in der Nähe der allgemeinen Dichtung (47) derart angeordnet ist, daß sie von den Halbaufnahmen (40, 44) umgeben und durch diese zusammengedrückt wird.

6. Schaltgerät nach einem der Ansprüche 1 bis 5, dadurch gekennzeichnet, daß die Schutzhaube (42) in ihrem Inneren Trennwände (50) aufweist, die dazu bestimmt sind, zwei benachbarte Unterbrecher (53, 54) voneinander zu isolieren.

7. Schaltgerät nach einem der Ansprüche 1 bis 6, dadurch gekennzeichnet, daß die Schutzhaube (42) aus einem Keramik-, Polymer- oder Metallmaterial gebildet und mit diesen Materialien beschichtet ist.

8. Schaltgerät nach einem der Ansprüche 6 und 7, dadurch gekennzeichnet, daß die Schutzhaube (42) eine Atmosphäre enthält, die wenigstens teilweise zusammengesetzt ist aus einem nicht oxidierenden Gas wie Stickstoff, Wasserstoff, Argon oder Helium.

9. Schaltgerät nach einem der Ansprüche 6 und 7, dadurch gekennzeichnet, daß die Schutzhaube (42) eine Atmosphäre enthält, die wenigstens teilweise zusammengesetzt ist aus einem elektronegativen Gas wie Schwefelhexafluorid.

10. Schaltgerät nach einem der Ansprüche 1 bis 9, dadurch gekennzeichnet, daß die erste Fläche (21) des Körpers (2) eine Dichtung (23) umfaßt, die an einem Kranz (20) in Anlage ist. welcher an einer zylindrischen unmagnetischen Wanne (55) gebildet ist, die in die Bohrung (13) des Körpers (8) der Spule (10) eindringt und einen Anker in Form eines Tauchkerns (15) enthält, der an einen Kontaktträger (26) angeschlossen ist, welcher einen Durchgang (24, 25) des Körpers (2) durchquert.

11. Schaltgerät nach Anspruch 9, dadurch gekennzeichnet, daß der Kranz (20) gegen die erste Fläche (21) und gegen die Dichtung (23) über ein festes Jochteil (3) angelegt ist, welches die Schale (55) umgibt.

12. Schaltgerät nach einem der Ansprüche 1 bis 9, dadurch gekennzeichnet, daß die erste Fläche (72) des Körpers (65) mit einem ersten festen Ende (70) einer deformierbaren Hülse (69) zusammenwirkt, wovon ein zweites, bewegliches Ende (68) an den Umfang (67) einer Verlängerung (63, 83) des Kontaktträgers (82) angelegt ist, der den Unterbrechern (36) gegenüberliegt, und mechanisch mit dem Anker (75) des Elektromagneten (80) verbunden ist.

13. Schaltgerät nach Anspruch 12, dadurch gekennzeichnet, daß das erste Ende (70) der Hülse (69) einen Wulst (71) umfaßt, der gegen die erste Fläche (72) durch einen an dem Körper (65) befestigten Flansch (73) angelegt ist.
